# FASCICULE DE BREVET EUROPEEN

(11) **EP 3 708 899 B1**
(45) Date de publication et mention de la délivrance du brevet: **17.11.2021**
(21) Numéro de dépôt: 20160563.1
(22) Date de dépôt: 03.03.2020
(51) Int. Cl.: F17C 13/04

(54) **ROBINET, RÉCIPIENT DE FLUIDE SOUS PRESSION ET PROCÉDÉS DE REMPLISSAGE ET DE SOUTIRAGE**
HAHN, UNTER DRUCK STEHENDER FLUID-BEHÄLTER UND VERFAHREN ZUM FÜLLEN UND ENTNEHMEN
VALVE, CONTAINER FOR PRESSURISED FLUID AND FILLING AND EXTRACTION METHODS

(30) Priorité: 12.03.2019 FR 1902484
(43) Date de publication de la demande: 16.09.2020
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: FRENAL, Antoine, 78350 LES LOGES-EN-JOSAS (FR); MULLER, Denis, 78350 LES LOGES-EN-JOSAS (FR); PAOLI, Hervé, 78350 LES LOGES-EN-JOSAS (FR)
(74) Mandataire: Air Liquide

(56) Documents cités:
- EP-A1- 1 382 899
- EP-A1- 1 530 002
- FR-A1- 2 962 519
- FR-A1- 2 962 521
- FR-A1- 2 978 432
- FR-A1- 3 033 386

## Description

L'invention concerne un robinet, un récipient de fluide sous pression et des procédés de remplissage et de soutirage. L'invention concerne plus particulièrement un robinet comprenant un corps délimitant un circuit interne de soutirage et éventuellement de remplissage de fluide, ledit circuit interne s'étendant entre une extrémité amont destinée à être mise en relation avec le volume de stockage d'un réservoir et une extrémité aval destinée à être reliée avec un organe utilisateur soutirant ou distribuant du fluide sous pression via le circuit interne, le robinet comprenant, disposés en série de l'amont vers l'aval dans le circuit interne entre l'extrémité amont et l'extrémité aval: un clapet amont, un clapet d'isolement et un clapet pare-poussière, le clapet pare-poussière étant mobile relativement au corps entre une position de fermeture de l'extrémité amont du circuit au moins deux positions distinctes d'ouverture, dans la position de fermeture du clapet pare-poussière, le clapet d'isolement et le clapet amont étant dans des positions respectives de fermeture du circuit, dans les au moins deux positions respectives distinctes d'ouverture du clapet pare-poussière, soit uniquement le clapet d'isolement étant dans une position d'ouverture du circuit ou, respectivement, soit le clapet d'isolement et le clapet amont étant dans des positions d'ouverture du circuit.

On connait des robinets à multiples clapets en série (cf. par exemple FR2962519A ou FR3033386A).

Une ouverture brutale d'un robinet de réservoir de fluide à haute pression peut générer des montées de pressions dangereuses (risques de détérioration et/ou d'éjection des systèmes avals et risque d'incendie pour le cas notamment de l'oxygène).

Des systèmes de limitation de débit sont connus mais difficilement compatibles avec une architecture complexe à plusieurs clapets nécessitant de pouvoir autoriser de forts débits (remplissage et/ou soutirage).

Un but de la présente invention est de pallier tout ou partie des inconvénients de l'art antérieur relevés ci-dessus.

A cette fin, le robinet selon l'invention, par ailleurs conforme à la définition générique qu'en donne le préambule ci-dessus, est essentiellement caractérisé en ce que le robinet comprend un orifice calibré définissant une ouverture déterminée autorisant un passage de gaz entre l'amont et l'aval du clapet amont lorsque ce dernier est dans sa position de fermeture du circuit, ladite ouverture déterminée de l'orifice calibré étant inférieure à l'ouverture produite lorsque le clapet amont est dans sa position d'ouverture du circuit.

Cette architecture permet de prévoir un système de limitation de débit en amont du clapet d'isolation principal avec la possibilité de son inhibition pour permettre un débit maximal. Par ailleurs, des modes de réalisation de l'invention peuvent comporter l'une ou plusieurs des caractéristiques suivantes :
- l'orifice calibré délimite une ouverture ayant une première section déterminée tandis que l'ouverture produite lorsque le clapet amont est dans sa position d'ouverture du circuit a une seconde section déterminée, le rapport entre la première section et la seconde section étant compris entre 1/100 et 1/20 et de préférence 1/80 et 1/30,
- le clapet d'isolement est mobile relativement à un siège entre une position aval de fermeture du circuit et au moins une position amont d'ouverture du circuit, ledit clapet d'isolement étant sollicité vers sa position aval par un organe de rappel, le clapet pare-poussière comprenant une extrémité amont et étant mobile relativement au corps entre une position aval de fermeture de l'extrémité amont du circuit et au moins une position amont d'ouverture de l'extrémité aval du circuit, ledit clapet pare-poussière étant sollicité vers sa position aval par un organe de rappel, le clapet amont étant mobile relativement à un siège entre une position aval de fermeture du circuit et au moins une position amont d'ouverture du circuit, le clapet amont étant sollicité vers sa position aval de fermeture par un organe de rappel,

- le clapet pare-poussière est déplaçable de sa position aval de fermeture vers: une première position amont déterminée dite « sans contact » ouvrant l'extrémité aval du circuit, dans laquelle l'extrémité aval du clapet pare-poussière ne pousse pas le clapet d'isolement, ou, une seconde position amont déterminée dite « de contact » ouvrant l'extrémité aval du circuit, dans laquelle l'extrémité amont du clapet pare-poussière vient pousser une extrémité aval du clapet d'isolement mobile pour déplacer par contact le clapet d'isolement hors de son siège vers une première position amont d'ouverture du circuit dans laquelle le clapet d'isolement ne pousse pas le clapet amont, ou, une troisième position amont déterminée ouvrant l'extrémité aval du circuit, dans laquelle l'extrémité amont du clapet pare-poussière vient pousser une extrémité aval du clape d'isolement mobile pour déplacer le clapet d'isolement hors de son siège vers une seconde position amont d'ouverture du circuit dans laquelle le clapet d'isolement pousse le clapet amont dans sa position d'ouverture de l'extrémité amont du circuit,
- l'orifice calibré est délimité au moins en partie par le clapet amont ou un élément de ce dernier,
- l'orifice calibré est logé dans le clapet amont,
- l'orifice calibré comprend une obturateur telle qu'une bille poussé vers un siège par un organe de rappel, l'obturateur étant en appui non étanche sur le siège,
- le clapet pare-poussière est un clapet de pression résiduel maintenant une pression minimale dans le circuit lorsqu'il est en position fermée et permettant une évacuation de gaz en cas de surpression dans le circuit au-dessus d'un seuil de pression déterminé,
- le robinet comprend un joint déformable situé sur le clapet pare-poussière et/ou sur le corps apte et configuré pour évacuer vers l'extérieur un excès de pression dans le circuit au-dessus d'un seuil déterminé qui mais reste en position fermée et étanche lorsque la pression dans le circuit est inférieure à ce seuil.

L'invention concerne également un récipient de fluide sous pression, en particulier bouteille ou ensemble de bouteilles de gaz sous pression, comprenant un robinet conforme à l'une quelconque des caractéristiques ci-dessus ou ci-dessous.

L'invention concerne également un procédé de remplissage d'un tel récipient de fluide sous pression au moyen d'une prise de conditionnement connectée mécaniquement au corps du robinet de façon amovible, le procédé comportant une étape de déplacement du clapet pare-poussière de l'amont vers l'aval dans une position aval déterminée dite « de remplissage» ouvrant l'extrémité aval du circuit, dans laquelle le clapet pare-poussière vient pousser une extrémité aval du clapet d'isolement mobile et déplace le clapet vers une position amont d'ouverture du circuit, le clapet amont est également déplacé dans une position d'ouverture de l'extrémité amont du circuit pour autoriser le transfert de fluide d'aval vers l'amont dans le récipient.

Selon d'autres particularités possibles :
- dans sa position amont dite « de remplissage» le clapet pare-poussière vient pousser une extrémité aval du clapet d'isolement mobile et déplace par contact le clapet d'isolement dans une position déterminée d'ouverture dans laquelle le clapet d'isolement pousse à son tour le clapet amont dans une position d'ouverture de l'extrémité aval du circuit pour autoriser le transfert de fluide d'aval vers l'amont dans le récipient,
- le clapet pare-poussière est déplacé vers l'amont par une action mécanique d'une extrémité d'un pousse-clapet mobile appartenant à la prise de conditionnement.

L'invention concerne également un procédé de soutirage de fluide sous pression d'un tel récipient de fluide sous pression au moyen d'une prise de conditionnement connectée mécaniquement au corps du robinet de façon amovible, le procédé comportant une première étape de déplacement du clapet pare-poussière de l'aval vers l'amont dans une première position d'ouverture ouvrant l'extrémité aval du circuit, dans laquelle le clapet pare-poussière vient pousser le clapet d'isolement mobile pour déplacer par contact le clapet d'isolement vers une position d'ouverture du circuit dans laquelle le clapet d'isolement ne pousse pas le clapet amont, pour permettre le soutirage de fluide dans le circuit de l'amont vers l'aval au travers de l'orifice calibré.

Selon d'autres particularités possibles :
- le procédé comporte une seconde étape de déplacement du clapet pare-poussière de l'aval vers l'amont dans une seconde position d'ouverture ouvrant l'extrémité aval du circuit, dans laquelle le clapet pare-poussière vient pousser le clapet d'isolement mobile pour déplacer le clapet d'isolement vers une position d'ouverture du circuit dans laquelle le clapet d'isolement pousse le clapet amont dans sa position d'ouverture, pour permettre le soutirage de fluide dans le circuit de l'amont vers l'aval sans être limité à l'ouverture de l'orifice calibré,
- la première et la seconde étape de déplacement du clapet pare-poussière de l'aval vers l'amont dans respectivement les première et seconde position d'ouverture sont réalisées séquentiellement pour assurer une ouverture progressive du circuit

L'invention peut concerner également tout dispositif ou procédé alternatif comprenant toute combinaison des caractéristiques ci-dessus ou ci-dessous dans le cadre des revendications.

D'autres particularités et avantages apparaîtront à la lecture de la description ci-après, faite en référence aux figures dans lesquelles :
[Fig. 1] représente une vue en coupe, schématique et partielle, illustrant la structure d'un robinet monté sur un réservoir selon un exemple de réalisation de l'invention dans une première configuration fermée (trois clapets fermés),
[Fig. 2] représente le robinet de la [Fig. 1] raccordé à un outil de conditionnement muni d'un organe d'actionnement et dans une seconde configuration (ouverture du clapet pare-poussière seulement),
[Fig. 3] représente l'ensemble de la [Fig. 2] dans une troisième configuration (ouverture de deux clapets tandis que le troisième est fermé mais le circuit est partiellement ouvert via un orifice calibré),
[Fig. 4] représente l'ensemble de la [Fig. 2] dans une quatrième configuration (ouverture complète des trois clapets),
[Fig. 5] représente une vue en coupe, schématique et partielle, illustrant un exemple de structure d'un robinet dans la configuration de la [Fig. 1],
[Fig. 6] représente une vue en coupe, schématique et partielle, d'un détail d'un robinet illustrant une réalisation possible d'un clapet pare-poussière dans une première configuration fermée,
[Fig. 7] représente une vue similaire à celle de [Fig. 6] dans laquelle le clapet pare-poussière est dans une seconde configuration fermée mais assurant une régulation de pression,
[Fig. 8] représente une vue similaire à celle de [Fig. 6] dans laquelle le clapet pare-poussière est déplacé de sa première configuration fermée vers une configuration ouverte via un axe pousse-clapet,
[Fig. 9] représente une vue similaire à celle de [Fig. 8] dans laquelle le clapet pare-poussière est dans une configuration ouverte sous l'action de l'axe pousse-clapet,
En se référant aux figures 1 et 5, le robinet 1 comprend un corps 2 délimitant un circuit 3 interne de remplissage et de soutirage de fluide.

Le circuit 3 interne s'étend entre une extrémité aval 6 destinée à être reliée avec un organe utilisateur soutirant ou distribuant du fluide sous pression via le circuit 3 interne et une extrémité amont 5 destinée à être mise en relation avec le volume de stockage d'un ou plusieurs réservoirs 40 de fluide sous pression.

De préférence, le circuit 3 interne s'étend selon un axe longitudinal. De même le corps 2 s'étend de préférence selon un axe longitudinal et a une forme générale oblongue, par exemple cylindrique.

Le robinet 1 comprend, disposés en série dans le circuit 3 interne de l'aval 6 vers l'amont, un clapet 8 pare-poussière, un clapet 7 d'isolement et un clapet 11 amont.

Chaque clapet comprend de préférence un obturateur respectif mobile relativement à un siège respectif 9, 15. De plus, chaque obturateur mobile peut être sollicité par un organe de rappel respectif 14, 10, 12 tel qu'un ressort vers une position de fermeture du circuit 3 interne.

Ainsi, le clapet 7 d'isolement est mobile en translation relativement à son siège 9 entre une position aval de fermeture du circuit 3 et au moins une position amont d'ouverture du circuit 3. Le clapet 7 d'isolement est sollicité vers sa position aval par un organe 10 de rappel tel qu'un ressort.

Le clapet 8 pare-poussière comprend une extrémité amont 108 et est disposé en aval du clapet 7 d'isolement. Le clapet 8 pare-poussière est mobile relativement au corps 2 entre une position aval de fermeture de l'extrémité aval du circuit 3 et au moins une position amont d'ouverture de l'extrémité aval du circuit 3. Le clapet 8 pare-poussière est sollicité vers sa position aval par un organe 14 de rappel tel qu'un ressort.

Comme représenté à la [Fig. 1] et à la [Fig. 5], en situation de repos (pas de sollicitation externe), les trois clapets 8, 7, 11 sont dans leur position de fermeture du circuit 3.

Avantageusement et comme détaillé ci-après, le robinet 1 comprend un orifice calibré 4 définissant une ouverture déterminée autorisant un passage de gaz entre l'amont et l'aval du clapet 11 amont lorsque ce dernier est dans sa position de fermeture du circuit 3. Cette ouverture déterminée de l'orifice calibré 4 est cependant inférieure à l'ouverture produite lorsque le clapet 11 amont est dans sa position d'ouverture du circuit 3.

Le clapet 8 pare-poussière est déplaçable de sa position aval de fermeture vers une première position amont déterminée dite « sans contact » ouvrant l'extrémité aval du circuit 3, dans laquelle l'extrémité 108 amont du clapet 8 pare-poussière ne pousse pas le clapet 7 d'isolement (pas de contact avec le clapet 7 d'isolement) cf. [Fig. 2].

Cette position peut être obtenue par exemple en raccordant à l'extrémité aval du corps 2 du robinet 1 un outil 123 de remplissage et/ou soutirage. Par exemple, l'outil 123 comporte un organe 23 pousse clapet mobile qui vient légèrement déplacer le clapet 8 par poussière de l'aval vers l'amont. Comme schématisé, le pousse-clapet 23 peut être déplace par exemple via un levier pivotant actionnable manuellement, hydrauliquement, pneumatiquement, électriquement ou par tout autre organe d'actionnement approprie.

Cette position sans contact présente de nombreux avantages. Ainsi, cette configuration dans laquelle seul le clapet 8 pare-poussière est ouvert permet de raccorder de façon étanche un outil de remplissage et/ou de soutirage à l'extrémité aval du robinet 2 avec un effort constant quel que soit le niveau de pression en amont du clapet 7 d'isolation. En effet, la pression en amont du clapet 8 pare-poussière peut être la même qu'a l'extérieur du robinet (pression atmosphérique ambiante), en particulier lorsque le clapet 8 pare-poussière ferme de façon non étanche l'extrémité aval 6 du circuit 3.

De plus, cette configuration sans contact permet également à un outil de remplissage/soutirage de réaliser des tests d'étanchéité du clapet 7 d'isolement. L'outil de remplissage/soutirage se raccorde de façon étanche à l'extrémité 6 du robinet et peut être configurée pour réaliser une mise sous vide (dépression) dans la partie aval du circuit 3 (en aval du clapet 7 d'isolation). Ceci permet de réaliser un ou des tests pour vérifier/qualifier le niveau d'étanchéité du clapet 7 et de l'outil, par exemple avant de soumettre le mécanisme à des pressions élevées.

Le clapet 8 pare-poussière est déplaçable plus loin vers l'amont dans une seconde position amont déterminée dite « de contact » ouvrant l'extrémité aval 6 du circuit 3 et dans laquelle l'extrémité 108 amont du clapet 8 pare-poussière vient pousser une extrémité aval du clapet 7 d'isolement. Le clapet 7 d'isolement est alors déplacé par contact hors de son siège 9 vers une première position amont d'ouverture du circuit 3 dans laquelle le clapet 7 d'isolement ne pousse pas le troisième clapet 11 amont (cf. [Fig. 3]).

Dans cette position, le fluide sous pression peut s'échapper vers l'extrémité aval selon le débit imposé par l'orifice calibré 4.

C'est-à-dire que, dans ce cas, les deux premiers clapets 8, 7 sont ouverts mécaniquement tandis que le troisième clapet 11 amont est en positon fermée mais un débit calibré peut tout de même s'échapper.

Cette configuration correspond à un début de soutirage via une ouverture progressive du circuit permettant de contrôler une montée en pression progressive en aval (circulation de fluide schématisée par une flèche à la [Fig. 3]).

Le clapet 8 pare-poussière est déplaçable encore plus loin vers l'amont dans une troisième position amont déterminée ouvrant le circuit 3. Dans cette position l'extrémité 108 amont du clapet 8 pare-poussière vient pousser une extrémité aval du clapet 7 d'isolement mobile pour déplacer par contact le clapet 7 d'isolement hors de son siège 9 vers une seconde position amont d'ouverture du circuit 3. Dans cette position, le clapet 7 d'isolement pousse le clapet 11 amont dans une position d'ouverture complète de l'extrémité amont du circuit 3. C'est-à-dire que, dans ce cas, les trois clapets 8, 7, 11 sont complètement ouverts permettant une circulation maximale de fluide.

Cette configuration correspond à un état de remplissage ou de soutirage d'un réservoir 40 a travers le robinet 1 (cf. [Fig. 4] où une flèche à deux sens symbolise le cas d'un remplissage ou d'un soutirage).

C'est-à-dire que, dans la configuration de la [Fig. 4], si un utilisateur tente de remplir le réservoir (en injectant du gaz sous pression de l'amont 6 vers l'aval), le mécanisme anti-retour va provoquer la fermeture du clapet 11 amont. En particulier, la pression du gaz de l'aval 6 vers l'amont 5 va générer sur le clapet 11 amont un effet dans le sens de la fermeture de ce dernier.

Le mécanisme anti-retour (« NRV ») peut comprendre un mécanisme du même type que celui décrit dans le document FR3033386A.

La [Fig. 5] illustre plus en détail un exemple de réalisation possible et non limitatif d'un robinet.

Le robinet 1 possède un corps 2 de forme essentiellement ou majoritairement cylindrique. Une première zone du corps 2 (côté aval 6) comprend une portion cylindrique définissant sur la surface extérieure du corps 2 une ou plusieurs rainures 19 et/ou une ou plusieurs nervures 20.

Cette portion 18 forme une empreinte déterminée pour coopérer en accrochage mécanique avec un organe d'accrochage conjugué déterminée (griffe(s) et/ou système à billes ou autre...) d'un organe 123 de conditionnement (cf. par exemple figure 2). Cette portion permet ainsi détrompage ou décodage entre le robinet 1 (et donc le gaz du réservoir auquel il est lié) le module 123 de soutirage ou remplissage correspondant.

En amont de cette première portion, le corps 2 peut comprendre de préférence une zone prévue pour coopérer avec un outil de montage (par exemple une clé) sur un réservoir. Cette interface a de préférence plusieurs pans et est par exemple hexagonale pour la coopération avec un outil de serrage et capable de résister au couple de serrage nécessaire au bon maintien corps sur un réservoir.

En amont encore, le corps 2 peut comprendre une zone 22 filetée pour le raccordement du robinet 1 dans le taraudage d'une bouteille 40 de gaz par exemple.

Le corps 2 comprend un canal longitudinal central interne formant le circuit 3 interne. Le clapet 8 pare poussière situé au niveau de l'extrémité aval 6 du circuit 3 est de préférence un clapet étanche, par exemple via un joint porté par le clapet 8 mobile et coopérant avec la partie périphérique fixe du corps 2. De préférence également, le clapet 8 pare-poussière affleure (est situé dans le même plan que l'extrémité aval 6 du corps 2) en position de fermeture. De cette façon, le risque de collecter de l'eau, des poussières ou salissures est évité ou au moins réduit grâce au clapet 8 pare-poussière.

Le clapet 8 d'isolement peut comprendre une extrémité 108 centrale faisant saille vers l'amont et permettant la coopération avec le clapet 7 d'isolement adjacent. Par exemple, cette extrémité 108 peut coopérer avec une extrémité 13 aval du clapet 7 d'isolation.

L'organe 10 de rappel du clapet 7 d'isolation peut être monté autour d'une partie de ce clapet 7.

Plus en amont le clapet 11 amont est sollicité contre un siège 15 par un organe 12 de rappel.

Le robinet possède un orifice calibré qui permet un passage limité de gaz de part et d'autre du clapet 11 amont même lorsque celui-ci est en position fermée.

De préférence, l'orifice calibré 4 délimite une ouverture ayant une première section déterminée S1 tandis que l'ouverture produite lorsque le clapet 11 amont est dans sa position d'ouverture du circuit 3 a une seconde section déterminée S2 de sorte que le rapport entre la première section S1 et la seconde section S2 est compris entre 1/100 et 1/20 et de préférence 1/80 et 1/30.

Le passage (première section d'ouverture S1) de l'orifice calibré peut être obtenu en altérant la ligne d'étanchéité entre le clapet 11 amont et son siège 15 par un brochage, un trait de scie ou autre outil sur le clapet ou sur son siège. Le clapet 11 peut ne pas être parfaitement cylindrique (boule à facettes, bille poreuse, ou de tout autre forme pour permettre au gaz de passer avec un débit limité).

Une autre solution alternative ou cumulative est de placer un orifice calibré en parallèle de ce clapet 11 amont, pour assurer le passage limité du gaz. Alternativement cet orifice calibré peut passer au travers du corps du clapet 11 amont.

Cette structure permet la séquence d'ouverture suivante :
Dans un premier temps, un outil de remplissage/soutirage peut être raccordé mécaniquement à l'extrémité aval du robinet. Un maintien mécanique et une étanchéité externe peut être réalisée entre l'outil et le robinet 1.

Puis, une ouverture partielle du circuit peut être réalisée en ouvrant le clapet 8 pare-poussière et le clapet 7 d'isolation grâce à l'orifice 4 calibré. Ceci réalise une montée en pression progressive en aval.

Ensuite, le clapet 11 amont peut être ouvert pour un débit maximal.

Cette séquence peut être utilisée aussi bien pour un remplissage qu'un soutirage.

La course du ou des clapets, la longueur de la conduite gazeuse et le débit calibré de limitation peuvent être adaptées pour favoriser une montée en pression progressive du système lors de l'ouverture.

L'élément de manœuvre (levier ou autre) du pousse-clapet 23 de l'outil peut être configuré pour séquencer ces différentes étapes (ouverture partielle ou complète du circuit 3).

Cette architecture permet de balayer de circuit vers l'aval (jet dit « flush »).

Selon une particularité avantageuse (indépendamment de ce qui précède ou en combinaison avec ce qui précède), le clapet 8 pare-poussière peut former un clapet de pression résiduel maintenant une pression minimale dans le circuit lorsqu'il est en position fermée.

Par exemple, le clapet 8 pare-poussière lui-même et/ou un joint qu'il porte et/ou un joint du corps du robinet avec lequel il coopère est déformable pour évacuer vers l'extérieur un excès de pression dans le circuit au-dessus d'un seuil déterminé (par exemple au-dessus de 200mbar et jusqu'à 10bar ou plus notamment 15bar ou 20 bar ou plus, notamment entre 200mbar et six à huit bar, par exemple 1 à 6bar) mais reste en position fermée et étanche lorsque la pression dans le circuit est inférieure à ce seuil. De cette façon, le clapet de pression résiduelle maintient dans le circuit une pression au-dessus de la pression atmosphérique lorsque le clapet 8 pare-poussière est en position fermée.

Ceci procure l'avantage de maintenir une pression résiduelle dans le robinet quelle que soit les étapes de connexion au robinet. De plus, ceci permet de réaliser une fonction de maintien de pression résiduelle ne présentant pas de problème de sifflement ou de risque de non refermeture par l'absence d'étanchéité dynamique avec un organe d'ouverture du clapet. En outre, ceci permet le maintien d'une pression résiduelle autorégulée dont la valeur maximale ne dégrade pas l'ergonomie de la connexion (pression résiduelle multipliée par la surface d'appuie étant inférieure à l'effort nécessaire de de connexion).

Un avantage de garder de la pression résiduelle est d'interdire tout risque de pénétration de pollution venant de l'extérieur en complément de la protection générée par le joint 28 et clapet 8 lui-même.

Un exemple de réalisation possible est illustré aux [Fig. 6], [Fig. 7], [Fig. 8] et [Fig. 9].

Ainsi, le clapet 8 pare-poussière peut comporter un piston mobile équipé d'une gorge accueillant un joint 28 annulaire en contact avec un alésage dans lequel coulisse le piston. En position stockage le piston est maintenue en position haute grâce à un organe de rappel tel qu'un ressort 14.

Le joint 28 pourrait bien sûr être surmoulé et/ou vulcanisé sur le piston.

A la [Fig. 6] le clapet 8 pare-poussière est en position fermée (position de stockage par exemple). Le clapet 8 pare poussière comprend un joint 28 torique périphérique formant une lèvre qui vient s'appuyer de façon étanche sur la bordure circulaire de l'orifice formé dans le corps 2 du robinet. Par exemple, la lèvre est orientée vers le haut (vers la sortie du robinet 2).

Dans cette configuration, le contact entre le joint 28 du clapet 8 pare poussière et l'alésage délimitant son orifice de passage permet une étanchéité au gaz qui assure que la chambre amont du pare poussière 8 n'est pas mise à l'air. Le joint 28 peut se déformer sous l'effet de la pression à l'intérieur (en amont du pare poussière 8) de façon à expulser l'excès de pression vers l'extérieur.

A la [Fig. 7] le clapet 8 pare-poussière est en position fermée mais assurant une évacuation de gaz en excès vers l'extérieur du robinet 1 (position de stockage avec évacuation de pression). L'extrémité du joint 28 est repoussée par l'excès de pression en amont, l'étanchéité est rompue pour permettre uniquement l'évacuation du gaz. Dès que la pression redescend en dessous du seuil d'ouverture, le joint reprend sa position de fermeture étanche précédemment décrite. Ainsi, cette ouverture mesurée n'est possible que dans le sens d'évacuation et sous certaines conditions de différentiel de pression entre l'intérieur (entre amont du pare poussière 8) et l'extérieur. De préférence, le joint 28 est suffisamment élastique pour revenir dans sa position initiale après avoir évacué l'excès de pression, ce qui permet de recouvrer l'étanchéité au gaz. Le gradient de pression entre le gaz contenue dans la chambre et l'extérieur assure que le volume de la chambre n'est pas contaminé dans l'air ambiant.

A la [Fig. 8] le clapet 8 pare-poussière est repoussé vers l'amont (vers l'intérieur du robinet 2) par un axe 23 pousse-clapet qui peut comporter un joint 123 d'étanchéité périphérique assurant une étanchéité avec le circuit du robinet au niveau de l'orifice d'entrée. Le clapet 8 pare-poussière peut encore posséder une étanchéité avec le corps 2 du robinet.

Lors de la connexion complète (déplacement complet du pare-poussière), le joint 28 du clapet 8 pare poussière peut être positionné sur le piston de telle sorte que le contact entre le joint 28 du clapet pare poussière 8 et l'alésage n'est rompu qu'après que le contact étanche ne soit établi entre le joint 23 de l'axe 123 et l'alésage du robinet. Ainsi, la connexion d'un organe portant le pousse-clapet 23 sur le robinet ne remet pas à l'air le volume de gaz de la chambre située en amont du clapet pare poussière 8.

Si un module (robinet ou autre) se raccorde de façon étanche au niveau de l'extrémité aval 6 et que ce module est doté d'une fonction de clapet de pression résiduelle (RPV) alors il règne une pression positive dans la connectique même après la purge du circuit en aval. Ainsi, la séquence ci-dessus permet garantir une étanchéité simultanée des deux joints (28 et 123. Cette architecture permet de conserver une pression positive dans la chambre en amont du clapet 8 pare-poussière dès la déconnexion du module. Il n'est pas besoin d'attendre une "fuite naturelle" du clapet 7 d'isolation pour profiter de cette originalité.

A la [Fig. 9] le clapet 8 pare-poussière est arrivé en position ouverte (étanchéité rompue avec le corps du robinet).

Dans cette position ouverte, la position du piston du clapet 8 pare poussière, la course du pousse-clapet 23 présent dans le robinet 1 et la position des différents joints (28 et 123) sont de préférence tels que le joint 28 du clapet 8 pare poussière n'est jamais en contact ni avec l'alésage délimitant l'orifice ni avec le corps du robinet. Ceci permet d'éviter d'emprisonner de gaz sous pression.

Lorsque du gaz est soutiré (de l'amont vers l'aval) le gaz peut s'écouler vers l'aval du clapet 8 pare-poussière au moyen par exemple d'un ou plusieurs orifices présents dans ou autour du pousse clapet 23 ou tout autre pièce appropriée. Par exemple, des orifices peuvent être prévus radialement notamment dans le cas où l'activation de la fonction ouverture/fermeture se fait de façon indépendante. Selon une autre possibilité, un perçage coaxial à l'axe pousse-clapet 23 peut être prévu pour le transit de gaz.

Lors de la déconnexion du l'organe 23 pousse-clapet (et du robinet qui le porte), le déplacement inverse se produit dans le sens de la fermeture. Le joint 28 du clapet 8 pare poussière et le joint 123 de l'axe 23 peuvent être positionnés de telle sorte que le contact entre le joint 28 du clapet 8 pare-poussière et l'alésage 2 s'établit avant que le contact étanche entre le joint 123 de l'axe pousse-clapet 23 et l'alésage du bouchon pare poussière ne soit perdu. Ceci permet encore d'éviter de contaminer le circuit en amont du clapet 8 pare-poussière.

Selon cette solution, les problèmes de sifflements et de non refermeture rencontrés avec des clapets de pression résiduelles connus sont évités. Ceci peut être rendu possible grâce à l'intégration de la fonction anti-retour (NRV) dans la tête (dans un second robinet qui se raccorde de façon amovible sur le robinet 2) et non dans le clapet 8 de pression résiduelle comme cela est usuel. Ceci est obtenu également grâce au pilotage de la position du piston du clapet 8 pare poussière faisant office de clapet de pression résiduelle (RPV) et par les organes extérieurs (axe pousse-clapet 23...). L'absence d'étanchéité dynamique (le joint 123 est de préférence statique) permet également de réduire les problèmes précités (sifflement et/ou frottements).

Dans le cas où un second robinet vient se raccorder sur le premier robinet 2 pour assurer des soutirages/remplissages de gaz, la fonction de clapet de pression résiduelle est donc présente sur le premier robinet 2 grâce au clapet 8 pare-poussière comme décrit ci-dessus. Lorsque les clapets du premier robinet sont ouverts en vue d'un soutirage, la fonction de clapet de pression résiduelle peut être assurée par un autre clapet de pression résiduelle qui est logé dans le second robinet en relation fluidique avec le circuit du premier robinet. Ceci permet d'éviter la mise en résonnance d'un oscillateur dans le système.

Lors d'un remplissage les deux clapets de pression résiduelle sont neutralisés. En effet, le clapet 8 pare poussière est automatiquement inhibé, ce qui évite d'avoir des problèmes liés aux opérations manuelles (commutations de leviers par exemple).

## Revendications

1. Robinet comprenant un corps (2) délimitant un circuit (3) interne de soutirage et éventuellement de remplissage de fluide, ledit circuit (3) interne s'étendant entre une extrémité amont (5) destinée à être mise en relation avec le volume de stockage d'un réservoir et une extrémité aval (6) destinée à être reliée avec un organe utilisateur soutirant ou distribuant du fluide sous pression via le circuit (3) interne, le robinet (1) comprenant, disposés en série de l'amont vers l'aval dans le circuit (3) interne entre l'extrémité amont (5) et l'extrémité aval (6): un clapet (11) amont, un clapet (7) d'isolement et un clapet (8) pare-poussière, le clapet (8) pare-poussière étant mobile relativement au corps (2) entre une position de fermeture de l'extrémité amont du circuit (3) au moins deux positions distinctes d'ouverture, dans la position de fermeture du clapet (8) pare-poussière, le clapet (7) d'isolement et le clapet (11) amont étant dans des positions respectives de fermeture du circuit (3), dans les au moins deux positions respectives distinctes d'ouverture du clapet (8) pare-poussière, soit uniquement le clapet (7) d'isolement étant dans une position d'ouverture du circuit ou, respectivement, soit le clapet (7) d'isolement et le clapet (11) amont étant dans des positions d'ouverture du circuit, **caractérisé en ce que** le robinet (1) comprend un orifice calibré (4) définissant une ouverture déterminée autorisant un passage de gaz entre l'amont et l'aval du clapet (11) amont lorsque ce dernier est dans sa position de fermeture du circuit (3), ladite ouverture déterminée de l'orifice calibré (7) étant inférieure à l'ouverture produite lorsque le clapet (11) amont est dans sa position d'ouverture du circuit (3).

2. Robinet selon la revendication 1, **caractérisé en ce que** l'orifice calibré (4) délimite une ouverture ayant une première section déterminée (S1) tandis que l'ouverture produite lorsque le clapet (11) amont est dans sa position d'ouverture du circuit (3) a une seconde section déterminée (S2) et **en ce que** le rapport entre la première section (S1) et la seconde section (S2) est compris entre 1/100 et 1/20 et de préférence 1/80 et 1/30.

3. Robinet selon la revendication 1 ou 2, **caractérisé en ce que** le clapet (7) d'isolement est mobile relativement à un siège (9) entre une position aval de fermeture du circuit (3) et au moins une position amont d'ouverture du circuit (3), ledit clapet (7) d'isolement étant sollicité vers sa position aval par un organe (10) de rappel, le clapet (8) pare-poussière comprenant une extrémité amont (108) et étant mobile relativement au corps (2) entre une position aval de fermeture de l'extrémité amont du circuit (3) et au moins une position amont d'ouverture de l'extrémité aval du circuit (3), ledit clapet (8) pare-poussière étant sollicité vers sa position aval par un organe (14) de rappel, le clapet (11) amont étant mobile relativement à un siège entre une position aval de fermeture du circuit (3) et au moins une position amont d'ouverture du circuit (3), le clapet (11) amont étant sollicité vers sa position aval de fermeture par un organe (12) de rappel.

4. Robinet selon la revendication 3, **caractérisé en ce que** le clapet (8) pare-poussière est déplaçable de sa position aval de fermeture vers: une première position amont déterminée dite « sans contact » ouvrant l'extrémité aval du circuit (3), dans laquelle l'extrémité (108) aval du clapet (8) pare-poussière ne pousse pas le clapet (7) d'isolement, ou, une seconde position amont déterminée dite « de contact » ouvrant l'extrémité aval (6) du circuit (3), dans laquelle l'extrémité (108) amont du clapet (8) pare-poussière vient pousser une extrémité aval du clapet (7) d'isolement mobile pour déplacer par contact le clapet (7) d'isolement hors de son siège (9) vers une première position amont d'ouverture du circuit (3) dans laquelle le clapet (7) d'isolement ne pousse pas le clapet (11) amont, ou, une troisième position amont déterminée ouvrant l'extrémité aval (6) du circuit (3), dans laquelle l'extrémité (108) amont du clapet (8) pare-poussière vient pousser une extrémité aval du clapet (7) d'isolement mobile pour déplacer le clapet (7) d'isolement hors de son siège (9) vers une seconde position amont d'ouverture du circuit (3) dans laquelle le clapet (7) d'isolement pousse le clapet (11) amont dans sa position d'ouverture de l'extrémité amont du circuit.

5. Robinet selon l'une quelconque des revendications 1 à 4, **caractérisé en ce que** l'orifice calibré (4) est délimité au moins en partie par le clapet (11) amont ou un élément de ce dernier.

6. Robinet selon l'une quelconque des revendications 1 à 5, **caractérisé en ce que** l'orifice calibré est logé (4) dans le clapet (11) amont.

7. Robinet selon l'une quelconque des revendications 1 à 6, **caractérisé en ce que** l'orifice calibré comprend une obturateur telle qu'une bille poussé vers un siège par un organe de rappel, l'obturateur étant en appui non étanche sur le siège.

8. Robinet selon l'une quelconque des revendications 1 à 7, **caractérisé en ce que** le clapet (8) pare-poussière est un clapet de pression résiduel maintenant une pression minimale dans le circuit lorsqu'il est en position fermée et permettant une évacuation de gaz en cas de surpression dans le circuit au-dessus d'un seuil de pression déterminé.

9. Robinet selon la revendications 8, **caractérisé en ce que** le robinet comprend un joint déformable situé sur le clapet (8) pare-poussière et/ou sur le corps (2) apte et configuré pour évacuer vers l'extérieur un excès de pression dans le circuit au-dessus d'un seuil déterminé qui mais reste en position fermée et étanche lorsque la pression dans le circuit est inférieure à ce seuil.

10. Récipient de fluide sous pression, en particulier bouteille ou ensemble de bouteilles de gaz sous pression, comprenant un robinet (1) conforme à l'une quelconque des revendications 1 à 9.

11. Procédé de remplissage d'un récipient de fluide sous pression conforme à la revendication 10 au moyen d'une prise (123) de conditionnement connectée mécaniquement au corps (2) du robinet (1) de façon amovible, **caractérisé en ce qu'**il comporte une étape de déplacement du clapet (8) pare-poussière de l'amont vers l'aval dans une position aval déterminée dite « de remplissage» ouvrant l'extrémité aval (6) du circuit (3), dans laquelle le clapet (8) pare-poussière vient pousser une extrémité aval du clapet (7) d'isolement mobile et déplace le clapet (7) vers une position amont d'ouverture du circuit (3) et **en ce que** le clapet (11) amont est également déplacé dans une position d'ouverture de l'extrémité amont du circuit (3) pour autoriser le transfert de fluide d'aval vers l'amont dans le récipient (40).

12. Procédé de remplissage selon la revendication 11, **caractérisé en ce que**, dans sa position amont dite « de remplissage» le clapet (8) pare-poussière vient pousser une extrémité aval du clapet (7) d'isolement mobile et déplace par contact le clapet (7) d'isolement dans une position déterminée d'ouverture dans laquelle le clapet (7) d'isolement pousse à son tour le clapet (11) amont dans une position d'ouverture de l'extrémité aval du circuit (3) pour autoriser le transfert de fluide d'aval vers l'amont dans le récipient (40).

13. Procédé de remplissage selon la revendication 11 ou 12, **caractérisé en ce que** le clapet (8) pare-poussière est déplacé vers l'amont par une action mécanique d'une extrémité d'un pousse-clapet (23) mobile appartenant à la prise (123) de conditionnement.

14. Procédé de soutirage de fluide sous pression d'un récipient de fluide sous pression conforme à la revendication 10 au moyen d'une prise (123) de conditionnement connectée mécaniquement au corps (2) du robinet (1) de façon amovible, **caractérisé en ce qu'**il comporte une première étape de déplacement du clapet (8) pare-poussière de l'aval vers l'amont dans une première position d'ouverture ouvrant l'extrémité aval (6) du circuit (3), dans laquelle le clapet (8) pare-poussière vient pousser le clapet (7) d'isolement mobile pour déplacer par contact le clapet (7) d'isolement vers une position d'ouverture du circuit (3) dans laquelle le clapet (7) d'isolement ne pousse pas le clapet (11) amont, pour permettre le soutirage de fluide dans le circuit de l'amont (5) vers l'aval (6) au travers de l'orifice calibré (4).

15. Procédé de soutirage selon la revendication 14, **caractérisé en ce qu'**il comporte une seconde étape de déplacement du clapet (8) pare-poussière de l'aval vers l'amont dans une seconde position d'ouverture ouvrant l'extrémité aval (6) du circuit (3), dans laquelle le clapet (8) pare-poussière vient pousser le clapet (7) d'isolement mobile pour déplacer le clapet (7) d'isolement vers une position d'ouverture du circuit (3) dans laquelle le clapet (7) d'isolement pousse le clapet (11) amont dans sa position d'ouverture, pour permettre le soutirage de fluide dans le circuit de l'amont (5) vers l'aval (6) sans être limité à l'ouverture de l'orifice calibré (4).

16. Procédé de soutirage selon la revendication 15, **caractérisé en ce que** la première et la seconde étape de déplacement du clapet (8) pare-poussière de l'aval vers l'amont dans respectivement les première et seconde position d'ouverture sont réalisées séquentiellement pour assurer une ouverture progressive du circuit (3).

## Patentansprüche

1. Hahn, umfassend einen Körper (2), der einen inneren Kreislauf (3) zum Entnehmen eines Fluids und gegebenenfalls zum Befüllen mit einem Fluid begrenzt, wobei sich der innere Kreislauf (3) zwischen einem stromaufwärtigen Ende (5), das dazu bestimmt ist, mit dem Speichervolumen eines Behälters verbunden zu sein, und einem stromabwärtigen Ende (6), das dazu bestimmt ist, mit einem Verbrauchselement verbunden zu sein, das unter Druck stehendes Fluid über den inneren Kreislauf (3) entnimmt oder abgibt, wobei der Hahn (1) die folgenden, von stromaufwärts nach stromabwärts im inneren Kreislauf (3) zwischen dem stromaufwärtigen Ende (5) und dem stromabwärtigen Ende (6) in Reihe angeordneten Elemente umfasst: eine stromaufwärtige Klappe (11), eine Absperrklappe (7) und eine Staubschutzklappe (8), wobei die Staubschutzklappe (8) relativ zum Körper (2) zwischen einer Position zum Verschließen des stromaufwärtigen Endes des Kreislaufs (3) und zumindest zwei verschiedenen Öffnungspositionen bewegbar ist, wobei sich in der Verschlussposition der Staubschutzklappe (8) die Absperrklappe (7) und die stromaufwärtige Klappe (11) in jeweiligen Positionen zum Verschließen des Kreislaufs (3) befinden, wobei sich in den jeweiligen zumindest zwei verschiedenen Öffnungspositionen der Staubschutzklappe (8) entweder nur die Absperrklappe (7) in einer Position zum Öffnen des Kreislaufs befindet oder sich die Absperrklappe (7) und die stromaufwärtige Klappe (11) in Positionen zum Öffnen des Kreislaufs befinden, **dadurch gekennzeichnet, dass** der Hahn (1) ein kalibriertes Loch (4) umfasst, das eine bestimmte Öffnung definiert, die einen Gasdurchgang zwischen der stromaufwärtigen und der stromabwärtigen Seite der stromaufwärtigen Klappe (11) ermöglicht, wenn sich diese in ihrer Position zum Verschließen des Kreislaufs (3) befindet, wobei die bestimmte Öffnung des kalibrierten Lochs (7) kleiner ist als die Öffnung, die entsteht, wenn sich die stromaufwärtige Klappe (11) in ihrer Position zum Öffnen des Kreislaufs (3) befindet.

2. Hahn nach Anspruch 1, **dadurch gekennzeichnet, dass** das kalibrierte Loch (4) eine Öffnung mit einem bestimmten ersten Querschnitt (S1) begrenzt, während die Öffnung, die entsteht, wenn sich die stromaufwärtige Klappe (11) in ihrer Position zum Öffnen des Kreislaufs (3) befindet, einen zweiten bestimmten Querschnitt (S2) aufweist, und dass das Verhältnis zwischen dem ersten Querschnitt (S1) und dem zweiten Querschnitt (S2) zwischen 1/100 und 1/20 und vorzugsweise 1/80 und 1/30 liegt.

3. Hahn nach Anspruch 1 oder 2, **dadurch gekennzeichnet, dass** die Absperrklappe (7) relativ zu einem Sitz (9) zwischen einer stromabwärtigen Position zum Verschließen des Kreislaufs (3) und zumindest einer stromaufwärtigen Position zum Öffnen des Kreislaufs (3) bewegbar ist, wobei die Absperrklappe (7) durch ein Rückstellelement (10) in ihre stromabwärtige Position gedrückt wird, wobei die Staubschutzklappe (8) ein stromaufwärtiges Ende (108) umfasst und relativ zum Körper (2) zwischen einer stromabwärtigen Position zum Verschließen des stromaufwärtigen Endes des Kreislaufs (3) und zumindest einer stromaufwärtigen Position zum Öffnen des stromabwärtigen Endes des Kreislaufs (3) bewegbar ist, wobei die Staubschutzklappe (8) durch ein Rückstellelement (14) in ihre stromabwärtige Position gedrückt wird, wobei die stromaufwärtige Klappe (11) relativ zu einem Sitz zwischen einer stromabwärtigen Position zum Verschließen des Kreislaufs (3) und zumindest einer stromaufwärtigen Position zum Öffnen des Kreislaufs (3) bewegbar ist, wobei die stromaufwärtige Klappe (11) durch ein Rückstellelement (12) in ihre stromabwärtige Verschlussposition gedrückt wird.

4. Hahn nach Anspruch 3, **dadurch gekennzeichnet, dass** die Staubschutzklappe (8) aus ihrer stromabwärtigen Verschlussposition verstellbar ist in: eine bestimmte erste stromaufwärtige "kontaktlose" Position, die das stromabwärtige Ende des Kreislaufs (3) öffnet, wobei das stromabwärtige Ende (108) der Staubschutzklappe (8) nicht gegen die Absperrklappe (7) drückt, oder eine bestimmte zweite stromaufwärtige "Kontakt"-Position, die das stromabwärtige Ende (6) des Kreislaufs (3) öffnet, wobei das stromaufwärtige Ende (108) der Staubschutzklappe (8) gegen ein stromabwärtiges Ende der beweglichen Absperrklappe (7) drückt, um die Absperrklappe (7) durch Kontakt aus ihrem Sitz (9) in Richtung einer ersten stromaufwärtigen Position zum Öffnen des Kreislaufs (3) zu bewegen, wobei die Absperrklappe (7) nicht gegen die stromaufwärtige Klappe (11) drückt, oder eine bestimmte dritte stromaufwärtige Position, die das stromabwärtige Ende (6) des Kreislaufs (3) öffnet, wobei das stromaufwärtige Ende (108) der Staubschutzklappe (8) gegen ein stromabwärtiges Ende der beweglichen Absperrklappe (7) drückt, um die Absperrklappe (7) aus ihrem Sitz (9) in Richtung einer zweiten stromaufwärtigen Position zum Öffnen des Kreislaufs (3) zu bewegen, wobei die Absperrklappe (7) die stromaufwärtige Klappe (11) in ihre Position zum Öffnen des stromaufwärtigen Endes des Kreislaufs drückt.

5. Hahn nach einem der Ansprüche 1 bis 4, **dadurch gekennzeichnet, dass** das kalibrierte Loch (4) zumindest teilweise durch die stromaufwärtige Klappe (11) oder ein Element derselben begrenzt ist.

6. Hahn nach einem der Ansprüche 1 bis 5, **dadurch gekennzeichnet, dass** das kalibrierte Loch (4) in der stromaufwärtigen Klappe (11) untergebracht ist.

7. Hahn nach einem der Ansprüche 1 bis 6, **dadurch gekennzeichnet, dass** das kalibrierte Loch ein Verschlusselement umfasst, wie z. B. eine Kugel, die durch ein Rückstellelement gegen einen Sitz gedrückt wird, wobei das Verschlusselement in nicht dichter Weise am Sitz anliegt.

8. Hahn nach einem der Ansprüche 1 bis 7, **dadurch gekennzeichnet, dass** die Staubschutzklappe (8) eine Restdruckklappe ist, die einen Mindestdruck im Kreislauf hält, wenn sie sich in der geschlossenen Position befindet, und im Falle eines Überdrucks im Kreislauf oberhalb eines bestimmten Druckschwellenwerts eine Ableitung von Gas ermöglicht.

9. Hahn nach Anspruch 8, **dadurch gekennzeichnet, dass** der Hahn eine verformbare Dichtung umfasst, die sich an der Staubschutzklappe (8) und/oder am Körper (2) befindet und geeignet und konfiguriert ist, um einen Überdruck im Kreislauf oberhalb eines bestimmten Schwellenwerts nach außen abzuleiten, aber in einer geschlossenen und dichten Position bleibt, wenn der Druck im Kreislauf unterhalb dieses Schwellenwerts liegt.

10. Behälter für unter Druck stehendes Fluid, insbesondere unter Druck stehende Gasflasche oder Satz von unter Druck stehenden Gasflaschen, umfassend einen Hahn (1) nach einem der Ansprüche 1 bis 9.

11. Verfahren zum Befüllen eines Behälters für unter Druck stehendes Fluid nach Anspruch 10 mittels eines Konditionierungselements (123), das in abnehmbarer Weise mechanisch mit dem Körper (2) des Hahns (1) verbunden ist, **dadurch gekennzeichnet, dass** es einen Schritt des Bewegens der Staubschutzklappe (8) von stromaufwärts nach stromabwärts in eine bestimmte stromabwärtige "Füll"-Position, die das stromabwärtige Ende (6) des Kreislaufs (3) öffnet, umfasst, wobei die Staubschutzklappe (8) gegen ein stromabwärtiges Ende der beweglichen Absperrklappe (7) drückt und die Klappe (7) in Richtung einer stromaufwärtigen Position zum Öffnen des Kreislaufs (3) drückt, und dass die stromaufwärtige Klappe (11) ebenfalls in eine Position zum Öffnen des stromaufwärtigen Endes des Kreislaufs (3) bewegt wird, um den Transfer von Fluid von stromabwärts nach stromaufwärts im Behälter (40) zu ermöglichen.

12. Befüllverfahren nach Anspruch 11, **dadurch gekennzeichnet, dass** die Staubschutzklappe (8) in ihrer stromaufwärtigen "Befüll"-Position gegen ein stromabwärtiges Ende der beweglichen Absperrklappe (7) drückt und die Absperrklappe (7) durch Kontakt in eine vorbestimmte Öffnungsposition bewegt, in der die Absperrklappe (7) ihrerseits die stromaufwärtige Klappe (11) in eine Position zum Öffnen des stromabwärtigen Endes des Kreislaufs (3) drückt, um den Transfer von Fluid von stromabwärts nach stromaufwärts im Behälter (40) zu ermöglichen.

13. Befüllverfahren nach Anspruch 11 oder 12, **dadurch gekennzeichnet, dass** die Staubschutzklappe (8) durch eine mechanische Einwirkung eines Endes eines zum Konditionierungselement (123) gehörenden beweglichen Klappenschiebers (23) stromaufwärts bewegt wird.

14. Verfahren zur Entnahme von unter Druck stehendem Fluid aus einem unter Druck stehenden Fluidbehälter nach Anspruch 10 mittels eines Konditionierungselements (123), das in abnehmbarer Weise mechanisch mit dem Körper (2) des Hahns (1) verbunden ist, **dadurch gekennzeichnet, dass** es einen ersten Schritt des Bewegens der Staubschutzklappe (8) von stromabwärts nach stromaufwärts in eine erste Öffnungsposition, die das stromabwärtige Ende (6) des Kreislaufs (3) öffnet, umfasst, wobei die Staubschutzklappe (8) gegen die bewegliche Absperrklappe (7) drückt, um die Absperrklappe (7) durch Kontakt in eine Position zum Öffnen des Kreislaufs (3), in der die Absperrklappe (7) nicht gegen die stromaufwärtige Klappe (11) drückt, zu bewegen, um die Entnahme von Fluid im Kreislauf vom stromaufwärtigen Ende (5) zum stromabwärtigen Ende (6) durch das kalibrierte Loch (4) zu ermöglichen.

15. Entnahmeverfahren nach Anspruch 14, **dadurch gekennzeichnet, dass** es einen zweiten Schritt des Bewegens der Staubschutzklappe (8) von stromabwärts nach stromaufwärts in eine zweite Öffnungsposition zum Öffnen des stromabwärtigen Endes (6) des Kreislaufs (3) umfasst, wobei die Staubschutzklappe (8) gegen die bewegliche Absperrklappe (7) drückt, um die Absperrklappe (7) in Richtung einer Position zum Öffnen des Kreislaufs (3) zu bewegen, wobei die Absperrklappe (7) die stromaufwärtige Klappe (11) in ihre Öffnungsposition drückt, um die Entnahme von Fluid im Kreislauf vom stromaufwärtigen Ende (5) zum stromabwärtigen Ende (6) zu ermöglichen, ohne auf die Öffnung des kalibrierten Lochs (4) beschränkt zu sein.

16. Entnahmeverfahren nach Anspruch 15, **dadurch gekennzeichnet, dass** der erste und der zweite Schritt des Bewegens der Staubschutzklappe (8) von stromabwärts nach stromaufwärts in die erste bzw. zweite Öffnungsposition nacheinander ausgeführt werden, um ein progressives Öffnen des Kreislaufs (3) zu gewährleisten.

## Claims

1. Valve comprising a body (2) delimiting an internal fluid withdrawal and possibly fluid filling circuit (3), the said internal circuit (3) extending between an upstream end (5) intended to be placed in communication with the storage volume of a tank and a downstream end (6) intended to be connected to a user member withdrawing or distributing pressurized fluid via the internal circuit (3), the valve (1) comprising, placed in series from upstream to downstream in the internal circuit (3) between the upstream end (5) and the downstream end (6): an upstream valve shutter (11), an isolation valve shutter (7) and a dust valve shutter (8), the dust valve shutter (8) being able to move relative to the body (2) between a position in which the upstream end of the circuit (3) is closed and at least two distinct open positions, when the dust valve shutter (8) is in the closed position, the isolation valve shutter (7) and the upstream valve shutter (11) being in respective positions in which the circuit (3) is closed, in the at least two respective distinct open positions of the dust valve shutter (8), either only the isolation valve shutter (7) being in a position in which the circuit is open or, respectively, the isolation valve shutter (7) and the upstream valve shutter (11) being in positions in which the circuit is open, **characterized in that** the valve (1) comprises a calibrated orifice (4) defining a determined opening allowing gas to pass between upstream and downstream of the upstream valve shutter (11) when the latter is in its position in which the circuit (3) is closed, said determined opening of the calibrated orifice (7) being smaller than the opening produced when the upstream valve shutter (11) is in its position in which the circuit (3) is open.

2. Valve according to Claim 1, **characterized in that** the calibrated orifice (4) delimits an opening having a first determined cross section (S1) whereas the opening produced when the upstream valve shutter (11) is in its position in which the circuit (3) is open has a second determined cross section (S2) and **in that** the ratio between the first cross section (S1) and the second cross section (S2) is comprised between 1/100 and 1/20 and preferably 1/80 and 1/30.

3. Valve according to Claim 1 or 2, **characterized in that** the isolation valve shutter (7) is able to move relative to a seat (9) between a downstream position in which the circuit (3) is closed and at least one upstream position in which the circuit (3) is open, the said isolation valve shutter (7) being urged towards its downstream position by a return member (10), the dust valve shutter (8) comprising an upstream end (108) and being able to move relative to the body (2) between a downstream position in which the upstream end of the circuit (3) is closed and at least one upstream position in which the downstream end of the circuit (3) is open, the said dust valve shutter (8) being urged towards its downstream position by a return member (14), the upstream valve shutter (11) being able to move relative to a seat between a downstream position in which the circuit (3) is closed and at least one upstream position in which the circuit (3) is open, the upstream valve shutter (11) being urged towards its downstream closed position by a return member (12) .

4. Valve according to Claim 3, **characterized in that** the dust valve shutter (8) is able to move from its downstream closed position towards: a first determined upstream position referred to as the "contactless" position opening the downstream end of the circuit (3), in which position the downstream end (108) of the dust valve shutter (8) does not push against the isolation valve shutter (7), or a second determined upstream position referred to as the "contacting" position opening the downstream end (6) of the circuit (3), in which position the upstream end (108) of the dust valve shutter (8) pushes on a downstream end of the mobile isolation valve shutter (7) in order, through contact, to move the isolation valve shutter (7) off its seat (9) towards a first upstream position in which the circuit (3) is open, in which position the isolation valve shutter (7) does not push on the upstream valve shutter (11), or a third determined upstream position opening the downstream end (6) of the circuit (3), in which position the upstream end (108) of the dust valve shutter (8) pushes on a downstream end of the mobile isolation valve shutter (7) to move the isolation valve shutter (7) off its seat (9) towards a second upstream position in which the circuit (3) is open, in which position the isolation valve shutter (7) pushes the upstream valve shutter (11) into its position in which the upstream end of the circuit is open.

5. Valve according to any one of Claims 1 to 4, **characterized in that** the calibrated orifice (4) is delimited at least in part by the upstream valve shutter (11) or an element thereof.

6. Valve according to any one of Claims 1 to 5, **characterized in that** the calibrated orifice (4) is housed in the upstream valve shutter (11).

7. Valve according to any one of Claims 1 to 6, **characterized in that** the calibrated orifice comprises a shutter such as a ball pushed towards a seat by a return member, the shutter bearing non-sealingly on the seat.

8. Valve according to any one of Claims 1 to 7, **characterized in that** the dust valve shutter (8) is a residual pressure valve shutter maintaining a minimum pressure in the circuit when it is in the closed position and allowing gas to be discharged from the circuit in the event of an overpressure above a determined pressure threshold.

9. Valve according to Claim 8, **characterized in that** the valve comprises a deformable seal situated on the dust valve shutter (8) and/or on the body (2) and able and configured for excess pressure in the circuit above a determined threshold to be discharged to the outside, but remaining in a closed and sealed position when the pressure in the circuit is below this threshold.

10. Container for pressurized fluid, particularly a pressurized-gas cylinder or collection of cylinders, comprising a valve (1) according to any one of Claims 1 to 9.

11. Method for filling a pressurized-fluid container according to Claim 10 using a filling/withdrawal connector (123) mechanically connected to the body (2) of the valve (1) removably, **characterized in that** this method comprises a step of moving the dust valve shutter (8) from upstream towards downstream into a determined downstream so-called "filling" position opening the downstream end (6) of the circuit (3), in which position the dust valve shutter (8) pushes against a downstream end of the mobile isolation valve shutter (7) and moves the valve shutter (7) towards an upstream position in which the circuit (3) is open, and **in that** the upstream valve shutter (11) is also moved into a position in which the upstream end of the circuit (3) is open so as to allow fluid to be transferred from downstream to upstream into the container (40).

12. Filling method according to Claim 11, **characterized in that**, in its upstream "filling" position, the dust valve shutter (8) pushes on a downstream end of the mobile isolation valve shutter (7) and through contact moves the isolation valve shutter (7) into a determined open position in which the isolation valve shutter (7) in its turn pushes the upstream valve shutter (11) into a position in which the downstream end of the circuit (3) is open so as to allow fluid to be transferred from downstream to upstream into the container (40).

13. Filling method according to Claim 11 or 12, **characterized in that** the dust valve shutter (8) is moved in the upstream direction by a mechanical action of one end of a mobile valve driver (23) belonging to the filling/withdrawal connector (123) .

14. Method for withdrawing pressurized fluid from a pressurized-fluid container according to Claim 10 by means of a filling/withdrawal connector (123) mechanically connected to the body (2) of the valve (1) removably, **characterized in that** the method comprises a first step of moving the dust valve shutter (8) from downstream towards upstream into a first open position opening the downstream end (6) of the circuit (3), in which position the dust valve shutter (8) pushes on the mobile isolation valve shutter (7) in order through contact to move the isolation valve shutter (7) towards a position in which the circuit (3) is open, in which position the isolation valve shutter (7) does not push on the upstream valve shutter (11), so as to allow fluid in the circuit to be withdrawn from upstream (5) towards downstream (6) through the calibrated orifice (4).

15. Method for withdrawing according to Claim 14, **characterized in that** this method comprises a second step of moving the dust valve shutter (8) from downstream towards upstream into a second open position opening the downstream end (6) of the circuit (3), in which position the dust valve shutter (8) pushes on the mobile isolation valve shutter (7) to move the isolation valve shutter (7) towards a position in which the circuit (3) is open, in which position the isolation valve shutter (7) pushes the upstream valve shutter (11) into its open position so as to allow fluid in the circuit to be withdrawn from upstream (5) towards downstream (6) without being restricted to the opening of the calibrated orifice (4).

16. Method for withdrawing according to Claim 15, **characterized in that** the first and the second step of moving the dust valve shutter (8) from downstream towards upstream into the first and second open positions respectively are performed in sequence to ensure progressive opening of the circuit (3).
